# EUROPÄISCHE PATENTSCHRIFT

(11) **EP 1 759 044 B1**
(45) Veröffentlichungstag und Bekanntmachung des Hinweises auf die Patenterteilung: **09.07.2008**
(21) Anmeldenummer: 05743540.6
(22) Anmeldetag: 27.05.2005
(51) Int. Cl.: D04H 1/46

(54) **VORRICHTUNG ZUM HYDRODYNAMISCHEN VERSCHLINGEN DER FASERN EINER FASERBAHN**
DEVICE FOR HYDRODYNAMICALLY ENTANGLING THE FIBRES OF A FIBRE WEB
DISPOSITIF POUR ENTRELACER PAR VOIE HYDRODYNAMIQUE, LES FIBRES D'UNE BANDE DE FIBRES

(30) Priorität: 23.06.2004 DE 102004030413
(43) Veröffentlichungstag der Anmeldung: 07.03.2007
(73) Patentinhaber: Fleissner GmbH, 63329 Egelsbach (DE)
(72) Erfinder: FECHTER, Thomas, 63456 Hanau (DE)
(86) Internationale Anmeldenummer: PCT/EP2005/005697
(87) Internationale Veröffentlichungsnummer: WO 2006/000282

(56) Entgegenhaltungen:
- WO-A-02/055778
- WO-A1-20/04033780
- FR-A- 2 730 246

## Beschreibung

Die Erfindung bezieht sich auf eine Vorrichtung zum hydrodynamischen Verschlingen zum vorzugsweise bindemittelfreien Verfestigen der Fasern einer Faserbahn aus natürlichen und/oder künstlichen Fasern jeglicher Art, bestehend aus:
a) nur einem die Faserbahn transportierenden ersten Lieferband und einem nachfolgenden Endlosband, das zwischen mindestens zwei Walzen gespannt geführt und umgelenkt ist,
b) einer dem Endlosband zugeordneten ersten Vernadelungstrommel, der vorzugsweise über die Arbeitsbreite zumindest ein Düsenbalken achsparallel direkt zugeordnet ist,
c) zumindest einem Düsenbalken, dessen Wasserstrahlen gegen die Rückseite des Endlosbandes und durch das Endlosband gegen die Faserbahn und gegen die Vernadelungstrommel zumindest zum Nässen desselben gerichtet sind, wobei das Endlosband oberhalb des Lieferbandes und der Vernadelungstrommel tangential an die Vernadelungstrommel herangeführt ist,
d) einer Faserbahn, die allein auf der unteren Außenseite des Untertrums des Endlosbandes gehalten ist,
e) einer Faserbahn, die nach der ersten Vernadelung mit Hilfe zumindest eines Düsenbalkens nach unten auf die Vernadelungstrommel übergeben ist,
f) dem die Faserbahn transportierenden Untertrum des Endlosbandes, dem auf seiner unteren Außenseite zum Halten der Faserbahn ein unter Unterdruck stehender Saugkasten oberhalb des Untertrums des Endlosbandes und der Vernadelungstrommel zugeordnet ist,
g) dem auf der Unterseite die Faserbahn transportierenden Endlosband, dem ein weiteres zwischen Umlenkwalzen gehaltenes, die Faserbahn übergebendes Endlosband vor- und zugeordnet ist, das die Faserbahn auf dem Obertrum transportiert und auf das Untertrum des Endlosbandes abgibt.

Eine Kompaktiervorrichtung ist in der EP-A-0 859 076 beschrieben. Sie hat die Aufgabe, dass das auf einem Endlosband zur Wasservernadelung ankommende voluminöse Vlies zwischen der Vernadelungstrommel und zwei Bändern verdichtet und gleichzeitig von einem ersten Wasservorhang aus dem Düsenbalken genässt wird, dessen Wasserstrahlen die Endlosbänder und die Faserbahn und letztlich die Vernadelungstrommel durchströmen.

Gleiches gilt für die Vorrichtung nach der EP-A-0 818 568, bei der zwei übereinander angeordnete Vernadelungstrommeln, der Verfestigung auf beiden Seiten der Faserbahn dienen.

Die bekannte Vorrichtung nach EP-A-0 818 568 betrifft die Aufgabe des langsamen Komprimierens der aus losen untereinander nicht verfestigten Fasern bestehenden Faserbahn und auch der vorgeordneten Benässung im gepressten Zustand. Dies gilt auch für leichtere Vliese, jedoch besteht die Gefahr, dass die noch lockeren Fasern der zu verfestigenden Faserbahn in die Vernadelungstrommel gedrückt werden, dort verhaken und Probleme beim Ablösen der Faserbahn nach der Vernadelung bringen. Es entsteht ein Verzug in der Faserbahn, der für die Festigkeit des Faservlieses von Nachteil ist. Das Problem greift der Gegenstand der WO 2004/046444 auf und schlägt vor, dadurch eine bessere Ablösung der Faserbahn nach dem Vernadeln zu ermöglichen, dass der Düsenbalken derart angeordnet und ausgerichtet ist, dass die Wasserstrahlen des Düsenbalkens die Faserbahn in Transportrichtung der Faserbahn erst hinter der Kompressionslinie oder dem -bereich treffen. Diese Maßnahme reinigt das Endlosband von den aufgenommenen Fasern unmittelbar nach oder bei dem Vernadeln. Dort umschlingt jedoch auch die Vernadelungstrommel ein zweites Endlosband, das den Widerstand beim Vernadeln auf der Trommel erhöht, aber die Faserbahn spannungsfrei weitertransportiert. In manchen Fällen ist ein solches zweites, jetzt die Trommel umschlingendes Endlosband nicht erwünscht, dann ist aber der Transport der Faserbahn nicht gewährleistet.

Ausgehend von der anfangs genannten Vorrichtung WO 2004/033780 A1 liegt der Erfindung die Aufgabe zugrunde, eine Vorrichtung zu finden, mit der auch ein leichtes Vlies problemlos an die erste Vernadelung herangeführt, dort benässt und von der Trommel ohne Faserverlust erfasst werden kann.

Diese Vorrichtung verwendet das aus der EP-A-754 255 bekannte Prinzip, dass die Vernadelungstrommel nur von der Faserbahn umschlungen ist und nicht von einem zusätzlichen Endlosband, jedoch trägt dort dieses das Vlies vortragende Endlosband das Vlies auf seiner Oberseite, es liegt also aufgrund der Erdschwere auf dem Endlosband auf und die Trommel muss die Faserbahn von dem Endlosband abziehen, was unverändert die Verzüge bewirkt.

Zur Lösung der gestellten Aufgabe sieht die Erfindung folgende Merkmale vor:

Dass der Vernadelungstrommel eine zweite Vernadelungstrommel mit zugeordneten Düsenbalken gegenläufig nachfolgt, wobei die Vernadelungstrommeln mäanderförmig von der Faserbahn umschlungen sind, die zur Weiterbehandlung an ein drittes Endlosband abgegeben werden kann.

Hierdurch wird der Impuls des Düsenbalkens zur Ablösung des Vlieses von dem das Vlies auf seiner Unterseite herantragenden Endlosband durch die stets wirksame Erdschwere unterstützt. Dies hat eine verzugsfreie Ablösung des Vlieses von dem Endlosband zur Folge. Mit Vorzug ist an der Unterseite des die Faserbahn tragenden Endlosbandes ein Saugzug erzeugt, indem oberhalb des Untertrums des Endlosbandes ein Saugkasten angeordnet ist, der unter Saugzug gesetzt ist.

Eine Vorrichtung der erfindungsgemäßen Art ist in der Zeichnung beispielhaft dargestellt. Es zeigt in der Seitenansicht schematisch zwei übereinander angeordnete, die Faserbahn mäanderförmig führende Vernadelungstrommeln, deren oberen Trommel ein Endlosband zur Heranführung der Faserbahn tangential zugeordnet ist.

In einem Rahmengestell 1 ist eine Kompaktier-Wasservernadelungseinrichtung mit zwei Vernadelungstrommeln 2, 3 dargestellt. Diese Einheit ist normalerweise die erste Einheit einer größeren Wasservernadelungsanlage für eine unverfestigte Faserbahn, bei der sich also weitere nicht dargestellte Vernadelungstrommeln anschließen können, die auch mäanderförmig umschlungen sein können und womit dann die Faserbahn weiterhin beidseitig bearbeitet wird.

Grundsätzlich besteht diese Einheit aus einem Endlosband 4, das über mehrere in einem nicht dargestellten Haltegestell drehbar angeordnete Walzen 5 umgelenkt und gespannt gehalten ist und dessen Untertrum 4' tangential an die Oberseite der ersten Vernadelungstrommel 2 herangeführt ist. Die Faserbahn kommt von dem Lieferband 6, das z. B. das Auslaufband einer Karde sein kann und die Faserbahn 8 auf seiner Oberseite trägt. Auf diesem Endlosband 6 läuft in Richtung eines Pfeils 7 eine zu vernadelnde zunächst voluminösere Faserbahn 8. Am Ende des Lieferbandes 6 befindet sich oberhalb des Lieferbandes 6 der Untertrum 4' des Endlosbandes 4, das in Richtung des Pfeils 7 gleichlaufend zum Lieferband 6 angeordnet ist. Die unverfestigte Faserbahn 8 wird an der Unterseite des Untertrums 4' mittels eines Saugzugs gehalten. Dieser wirkt über die Länge des Untertrums 4' des Endlosbandes bis zur Vernadelungstrommel 2. Wie aus der Zeichnung hervorgeht, liegt der Untertrum oberhalb der Umlenkwalze des Endlosbandes 6 und der Vernadelungstrommel 2. Die hintere Umlenkwalze des Endlosbandes 6 liegt im Bereich der vorderen Umlenkwalze 5 des Endlosbandes 4 und die hintere Umlenkwalze liegt hinter der Oberfläche der oberen Vernadelungstrommel 2. Ein erster Saugkasten 9 hält die Faserbahn 8 gegen die Unterseite des Untertrums 4', der gegen das Band 4 abgedichtet ist. Am Ende des Saugkastens 9 wird die Faserbahn 8 zwischen dem Endlosband 4 und der Trommel 2 gepresst und gleichzeitig mittels des quer über die Breite der Faserbahn 8 sich erstreckenden Düsenbalkens 10 genässt und durch das Band 4 vernadelt. Die aufgegebene Flüssigkeit wird zumindest teilweise unterhalb der Trommeloberfläche mittels eines zweiten Saugkastens 2' abgesaugt, der innerhalb der Vernadelungstrommel 2 vorgesehen ist.

Wesentlich ist jetzt, dass die allein ohne ein zweites Endlosband auf der Trommel 2 liegende Faserbahn 8 nach unten in Richtung eines Pfeils 11 abgeführt wird. Die Wasserstrahlen aus dem Düsenbalken 10 wirken von oben nach unten. Von oben nach unten also in Richtung der Erdschwere wird auch die Übergabe der Faserbahn 8 auf die Trommel 2 bewirkt. Diese unterstützt somit die verlustfreie Übergabe der noch nicht verfestigten Faserbahn oder des Vlieses 8 auf die erste Vernadelungstrommel 2, der anschließend zwei voll zur Vernadelung arbeitsfähige Düsenbalken 12, 13 zugeordnet sind. Das gleiche gilt für die zweite Vernadelungstrommel 3.

Das nunmehr verfestigte Vlies 8 kann anschließend getrocknet oder weiterbehandelt z. B. perforiert oder geprägt werden, wozu ein Band 14 mit weiteren Düsenbaken 15 vorgesehen sein kann.

Wie sich aus der Richtung des Pfeils 11 gemäß der Zeichnung ergibt, werden die beiden Vernadelungstrommeln 2, 3 gegenläufig angetrieben und von der Faserbahn 8 mäanderförmig umschlungen, so dass die Faserbahn auf einfache Weise beidseitig bearbeitet werden kann. Hierzu ist die Vernadelungstrommel 3 wie auch die nachfolgende Vernadelungstrommel mit einem oder mehreren Düsenbalken und Saugkästen ausgestattet.

## Patentansprüche

1. Vorrichtung zum hydrodynamischen Verschlingen zum vorzugsweise bindemittelfreien Verfestigen der Fasern einer Faserbahn (8) aus natürlichen und/oder künstlichen Fasern jeglicher Art, bestehend aus:
a) nur einem die Faserbahn (8) transportierenden ersten Lieferband (6) und einem nachfolgenden Endlosband (4), das zwischen mindestens zwei Walzen (5) gespannt geführt und umgelenkt ist,
b) einer dem Endlosband (4) zugeordneten ersten Vernadelungstrommel (2), der vorzugsweise über die Arbeitsbreite zumindest ein Düsenbalken (12, 13) achsparallel direkt zugeordnet ist,
c) zumindest einem Düsenbalken (10), dessen Wasserstrahlen gegen die Rückseite des Endlosbandes (4) und durch das Endlosband (4) gegen die Faserbahn (8) und gegen die Vernadelungstrommel (2) zumindest zum Nässen desselben gerichtet sind, wobei das Endlosband (4) oberhalb des Lieferbandes (6) und der Vernadelungstrommel (2) tangential an die Vernadelungstrommel (2) herangeführt ist,
d) einer Faserbahn (8), die allein auf der unteren Außenseite des Untertrums (4') des Endlosbandes (4) gehalten ist,
e) einer Faserbahn (8), die nach der ersten Vernadelung mit Hilfe zumindest eines Düsenbalkens (10) nach unten auf die Vernadelungstrommel (2) übergeben ist,
f) dem die Faserbahn (8) transportierenden Untertrum (4') des Endlosbandes (4), dem auf seiner unteren Außenseite zum Halten der Faserbahn (8) ein unter Unterdruck stehender Saugkasten (9) oberhalb des Untertrums (4') des Endlosbandes (6) und der Vernadelungstrommel (2) zugeordnet ist,
g) dem auf der Unterseite die Faserbahn (8) transportierenden Endlosband (4), dem ein weiteres zwischen Umlenkwalzen gehaltenes, die Faserbahn (8) übergebendes Endlosband vor- und zugeordnet ist, das die Faserbahn (8) auf dem Obertrum transportiert und auf das Untertrum (4') des Endlosbandes (4) abgibt.
**dadurch gekennzeichnet, dass**
der Vernadelungstrommel (2) eine zweite Vernadelungstrommel (3) mit zugeordneten Düsenbalken gegenläufig nachfolgt, wobei die Vernadelungstrommeln mäanderförmig von der Faserbahn (8) umschlungen sind, die zur Weiterbehandlung an ein drittes Endlosband (14) abgegeben werden kann.

## Claims

1. Device for hydrodynamic entanglement for preferably binder-free bonding of fibers in a fiber length (8) made of natural and/or synthetic fibers of any kind, consisting of:
a) only one first feeding conveyor (6) transporting the fiber length (8) and a subsequent endless belt (4), which is guided in tensioned condition and deflected between at least two rollers (5);
b) a first hydroentanglement drum (2) assigned to the endless belt (4), which, preferably across the working width, is directly combined with at least one jet head (12, 13) arranged in parallel with its axis;
c) at least one jet head (10) whose water jets are directed against the back of the endless belt (4) and through the endless belt (4) against the fiber length (8) and against the hydroentanglement drum (2) at least for wetting the endless belt (4) while the endless belt (4) approaches the feeding conveyor (6) and the hydroentanglement drum (2) from above tangentially to the hydroentanglement drum (2);
d) a fiber length (8) which is kept solely at the lower exterior of the bottom part (4') of the endless belt (4);
e) a fiber length (8) which is passed downward onto the hydroentanglement drum (2) after the first hydroentanglement step by means of at least one jet head (10);
f) the bottom part (4') of the endless belt (4) transporting the fiber length (8) to whose lower exterior holding the fiber length (8) is assigned a suction box (9) operated under vacuum which is situated above the bottom part (4') of the endless belt (6) and the hydroentanglement drum (2);
g) the endless belt (4) transporting at its bottom side the fiber length (8), which is preceded by and combined with another endless belt held between deflector rollers and passing on the fiber length (8) which transports the fiber length (8) on its top part and passes it on to the bottom part (4') of the endless belt (4).
**characterized in that**
the hydroentanglement drum (2) is combined with a counter-rotating second hydroentanglement drum (3) with assigned jet heads with the fiber length (8) meandering around the hydroentanglement drums before it can be passed on to a third endless belt (14) for further processing.

## Revendications

1. Dispositif d'enchevêtrement hydrodynamique pour le liage, de préférence sans liant, des fibres dans un lé de fibres (8) composé de fibres naturelles et/ou synthétiques de toutes sortes, comprenant:
a) seulement un premier convoyeur d'alimentation (6) transportant le lé de fibres (8) et une courroie sans fin (4) subséquente, qui est guidée en état tendue et déviée entre au moins deux rouleaux (5);
b) un premier tambour d'hydroliage (2) coordonné à la courroie sans fin (4) qui, de préférence à travers la largeur de travail, est directement associée à au moins un injecteur (12, 13) disposé en parallèle avec son axe;
c) au moins un injecteur (10) dont les jets d'eau sont dirigés contre l'arrière de la courroie sans fin (4) et à travers la courroie sans fin (4) contre le lé de fibres (8) et contre le tambour d'hydroliage (2) au moins pour le mouillage de la courroie sans fin (4) alors que la courroie sans fin (4) aborde le tambour d'hydroliage (2) d'une manière tangentielle au-dessus du convoyeur d'alimentation (6) et du tambour d'hydroliage (2);
d) un lé de fibres (8) qui est supporté exclusivement sur la face externe inférieure de la partie inférieure (4') de la courroie sans fin (4);
e) un lé de fibres (8) qui est passé vers le bas sur le tambour d'hydroliage (2) après la première étape d'hydroliage au moyen d'au moins un injecteur (10);
f) la partie inférieure (4') de la courroie sans fin (4) transportant le lé de fibres (8) dont la face externe inférieure supportant le lé de fibres (8) est coordonné à une boîte d'aspiration (9) sous vide qui est situé au-dessus de la partie inférieure (4') de la courroie sans fin (6) et du tambour d'hydroliage (2);
g) la courroie sans fin (4) transportant sur sa face inférieure le lé de fibres (8) qui est précédée par et combinée avec une autre courroie sans fin tenues entre des rouleaux de renvoi et passant le lé de fibres (8) laquelle transporte le lé de fibres (8) sur la partie supérieure et le rend à la partie inférieure (4') de la courroie sans fin (4).
**Caractérisé en ce que**
le tambour d'hydroliage (2) est combiné avec un deuxième tambour d'hydroliage (3) à rotation opposée avec des injecteurs qui tous les deux sont enveloppés par le lé de fibres (8) en forme de méandre qui peut être passé à une troisième courroie sans fin (14) pour le traitement ultérieur.
